# EUROPÄISCHE PATENTSCHRIFT

(11) **EP 0 389 866 B1**
(45) Veröffentlichungstag und Bekanntmachung des Hinweises auf die Patenterteilung: **15.09.1993**
(21) Anmeldenummer: 90104791.0
(22) Anmeldetag: 14.03.1990
(51) Int. Cl.: B61D 5/06, B61D 7/02, B61F 1/04

(54) **Untergestell für schienengebundene Güterwagen, insbesondere für Kesselwagen und geschlossene Schüttgutwagen**
Frame for railway freight cars, especially for tank vehicles or hopper cars
Châssis pour wagons ferroviaires, notamment pour wagons-citernes ou wagons fermés pour produits en vrac

(30) Priorität: 25.03.1989 DE 3909883; 08.12.1989 DE 3940650
(43) Veröffentlichungstag der Anmeldung: 03.10.1990
(73) Patentinhaber: Linke-Hofmann-Busch Waggon-Fahrzeug- Maschinen GmbH, D-38239 Salzgitter (DE)
(72) Erfinder: Giese, Klaus-Dieter, Dr., D-3300 Braunschweig (DE); Schnebbe, Günter, Dipl.-Ing., D-2110 Buchholz (DE); Könke, Diethard, Prof. Dr.-Ing., D-8000 München 71 (DE); Beier, Günter, Dipl.-Ing., D-3320 Salzgitter 51 (DE); Höhne, Wolfram, Dipl.-Ing., D-2000 Hamburg 62 (DE)

(56) Entgegenhaltungen:
- BE-A- 680 719

## Beschreibung

Die Erfindung betrifft ein Untergestell für schienengebundene Güterwagen, insbesondere Kesselwagen und geschlossene Schüttgutwagen nach dem Oberbegriff des Anspruchs 1.

Bei jedem schienengebundenen Güterwagen ist der Aufbau zu Transportzwecken mit einem Fahrwerk verbunden. Dies gilt für Güterwagen mit festem Aufbau und Container-Tragwagen mit lösbarem Aufbau ebenso wie für Kessel- und geschlossene Schüttgutwagen. Der Anwendungsfall der Erfindung betrifft lediglich die Güterwagen mit Untergestell.

Der für die Erfindung maßgebliche Stand der Technik aus dem gesamten Bereich der schienengebundenen Güterwagen wird nachfolgend anhand der Güterwagenbauart Kesselwagen aufgezeigt.

Die bekannten Kesselwagen können in zwei Baukonzeptionen unterteilt werden, in untergestellfreie Kesselwagen und in Kesselwagen mit Untergestell. Die nachfolgende Abhandlung des Standes der Technik berücksichtigt aus Gründen des Einbezugs des technologischen Umfeldes auch kurz im ersten Abschnitt den Stand der Technik der untergestellfreien Kesselwagen.

Bei den untergestellfreien Kesselwagen ist der Kessel derart stabil ausgebildet, daß er die betriebsmäßig auftretenden Kräfte und Spannungen, insbesondere aus Stoßbelastungen, ohne unzulässige Verformungen aufnehmen kann. Durch diese Bauweise kann für gewisse Einsatzfälle eine Gewichtsreduzierung oder eine verbesserte Anpassungsfähigkeit des am Kessel angeordneten Fahrwerks an die Gleisverhältnisse erreicht werden. Allerdings ist bei den untergestellfreien Kesselwagen die Anbindung der die Zug- und Stoßeinrichtung und die Fahrwerke tragenden Baugruppen an den Kessel problematisch, wobei die Einleitung und der Abbau der Kräfte und Energie aus dem Pufferstoß und beim Anhebefall ohne Spannungsüberschreitungen und unzulässige Verformungen innerhalb der Konstruktion sichergestellt sein muß.

Aus der CH-PS 535 671 ist ein Untergestell für schienengebundene Kesselwagen üblicher Bauweise mit zwei durchlaufenden mittleren Langträgern als Mittelsektion bekannt, an denen an beiden Enden je eine Kopfsektion mit äußeren Langträgern und diese verbindende Querträger angeordnet ist. Der Kessel ist an seinen Enden zum einen in quer zur Längsrichtung des Kessels am Untergestell angeordnete Quersättel abgestützt und zum anderen über seitliche Satteltragleisten, die die Beschleunigungskräfte in Wagenlängsrichtung aufnehmen, an das Untergestell angebunden.

Bei einem bekannten Kesselwagen nach der DE-PS 11 79 980 mit einem Untergestell, wie vorstehend beschrieben, ist der Kessel in üblicher Weise über seitliche Satteltragleisten, die die Kräfte aus der Verzögerung und der Beschleunigung des Kesselwagens aufnehmen, und über Quersättel, die die statische Gewichtslast und die quer zur Wagenlängsrichtung auftretenden Kräfte aufnehmen, mit dem Untergestell verbunden. Durch diese starre Verbindung zwischen Kessel und Untergestell ist der Kesselwagen damit auch relativ verwindungssteif. Neben den aus den Belastungen aus durch Temperaturwechsel hervorgerufenen Längenänderungen des Kessels, sei es durch temperiertes Ladegut oder durch unterschiedliche Längenänderungen gegeneinander festgelegter Bauteile oder Baugruppen, haben die Verbindungsstellen zwischen Kessel und Untergestell auch die aus den Beschleunigungs- und Gewichtskräften hervorgerufenen Belastungen aufzunehmen.

Insbesondere beim Pufferstoß werden auf dem dem Stoß zugewandten Ende des Kesselwagens sehr hohe Kräfte in die Verbindungsstelle zwischen Kessel und Untergestell eingebracht, was zu Spannungsüberschreitungen und zum Versagen der Verbindung führen kann, während die dem Pufferstoß abgewandte Verbindungsstelle am anderen Ende des Kesselwagens erheblich geringer beaufschlagt und belastet wird. Puffer mit höherem Arbeitsvermögen können zwar Spannungsüberschreitungen vermeiden, sind aber aufwendiger gebaut und unwirtschaftlicher.

Weiter sind aus der DE-PS 424 262 oder der DE-PS 12 74 155 elastische, unstarre Kessellagerungen bekannt, bei denen Kessel und Untergestell weitgehend voneinander getrennt und gegeneinander verschieblich gehalten sind, wobei einerseits unterschiedliche Längenausdehnungen ausgeglichen werden und andererseits auftretende Stoßkräfte in Arbeit und Wärme umgewandelt werden. Diese schwimmende Kessellagerung erfordert zusätzliche Halte- und Dämpfungseinrichtungen und begünstigt seitliche Kippbewegungen des Kessels, die sich ungünstig auf das Laufverhalten des Kesselwagens, insbesondere bei schlechten Gleisverhältnissen und höheren Fahrgeschwindigkeiten, auswirken. Als nachteilig für das Verhältnis Zuladung zu Eigengewicht des Kesselwagens erweist sich auch, daß der Behälter bei der Auslegung für die Stoßkraftbeanspruchung nicht als belastbares Bauteil mit einbezogen werden kann und deshalb das Untergestell diese Lastanteile übernehmen muß. In der Praxis wird das Untergestell verstärkt, womit es schwerer und im Regelfall biegesteifer ausfällt.

Der Erfindung liegt die Aufgabe zugrunde, ein Untergestell für Güterwagen, insbesondere für Kesselwagen und geschlossene Schüttgutwagen derart auszubilden, daß die Verbindungsstellen zwischen Untergestell und Aufbau bei Pufferstößen auf der Seite des Pufferstoßes entlastet und die auftretenden Pufferkräfte verringert werden.

Diese Aufgabe wird durch die im Anspruch 1 angegebenen Merkmale gelöst.

Zweckmäßige Weiterbildungen der Erfindung sind in den Ansprüchen 2 - 16 beansprucht.

Die Erfindung wird nachstehend unter Bezugnahme auf die Zeichnungen anhand von Ausführungsbeispielen näher beschrieben. Es zeigen
- Fig. 1: eine Draufsicht auf ein erfindungsgemäßes Untergestell;
- Fig. 2: eine Draufsicht auf das erfindungsgemäße Untergestell nach Fig. 1 während eines Puffestoßes mit übertrieben dargestellten Biegeverformungen;
- Fig. 3: eine Seitenansicht eines Behälterwagens mit dem erfindungsgemäßen Untergestell nach Fig. 1;
- Fig. 4: eine Draufsicht auf ein weiteres Ausführungsbeispiel eines erfindungsgemäßen Untergestells in schematischer Darstellung;
- Fig. 5: eine Draufsicht auf ein weiteres Ausführungsbeispiel eines erfindungsgemäßen Untergestells in schematischer Darstellung;
- Fig. 6: eine Draufsicht auf ein weiteres Ausführungsbeispiel eines erfindungsgemäßen Untergestells in schematischer Darstellung;
- Fig. 7: eine Draufsicht auf ein weiteres Ausführungsbeispiel eines erfindungsgemäßen Untergestells in schematischer Darstellung;
- Fig. 8: eine Draufsicht auf ein weiteres Ausführungsbeispiel eines erfindungsgemäßen Untergestells mit durchgehenden äußeren Langträgern in schematischer Darstellung;
- Fig. 9: eine Draufsicht auf ein weiteres Ausführungsbeispiel eines erfindungsgemäßen Untergestells mit durchgehenden äußeren Langträgern in schematischer Darstellung;
- Fig. 10: eine Draufsicht auf ein weiteres Ausführungsbeispiel eines erfindungsgemäßen Untergestells mit durchgehenden äußeren Langträgern in schematischer Darstellung.

Bei der Auslegung eines Untergestells 1 für schienengebundene Güterwagen ist in Vertikalrichtung auf eine ausreichende Steifigkeit des Untergestells 1 zum Tragen der Last aus dem Eigengewicht des Güterwagens und der Zuladung und für den Anhebefall nach dem Regelwerk für Schienenfahrzeuge zu achten. Weiter ist das Untergestell 1 für die Belastungen in Längsrichtung, insbesondere aus Pufferstößen auszulegen.

Ein schienengebundener Güterwagen weist einen Aufbau 15 und ein Untergestell 1 auf, das durch zwei Kopfsektionen 2 und eine Mittelsektion 3 gebildet ist.

Die Mittelsektion 3 ist an ihren beiden Enden A, B jeweils mit einer Kopfsektion 2 verbunden. Die Kopfsektion 2 besteht aus einem die Seitenpuffer 4 aufnehmenden Kopfquerträger 5, den äußeren Langträgern 6 und dem Hauptquerträger 7. Von den in Fahrzeugquerrichtung angeordneten Querträgern 5, 7 ist mindestens ein Querträger 5, 7 reversibel um eine Vertikalachse biegenachgiebig mit den äußeren Langträgern 6 verbunden. Es sind Anordnungen mit einem oder mehreren um eine Vertikalachse biegenachgiebigen Querträgern 5, 7 ausbildbar. Ebenso können die äußeren Langträger 6 der Kopfsektion 2 reversibel biegenachgiebig ausgebildet werden.

Die Mittelsektion 3 besteht im Ausführungsbeispiel nach Fig. 1 aus zwei in horizontaler Ebene mit Abstand angeordneten Langträgern 8, die durch einen Strebverband 9 verbunden sind.

Der Strebverband 9 ist derart ausgebildet und angeordnet, daß er die Langträger 8 biegeweich miteinander koppelt und zu reversiblen Verformungen, mindestens in der horizontalen Ebene, insbesondere zu Biegeverformungen quer zur Längsrichtung des Untergestells zwingt.

Der Strebverband 9 ist als ein in horizontaler Ebene ausgerichteter ebener Strebverband 9 oder als räumlicher Strebverband 9 ausgebildet und weist im Winkel zu den Langträgern 8 ausgerichtete Diagonalstreben 10 auf, die bezogen auf die horizontale Ebene in einem Winkel kleiner oder größer als 90 ° bezüglich der Längsrichtung die Langträger 8 verbindet. Weiter weist der Strebverband 9 quer zu den Langträgern 8 ausgerichtete Stützstreben 11 auf, die bezogen auf die horizontale Ebene im rechten Winkel die Langträger 8 verbinden. Die Diagonalstreben 10 und Stützstreben 11 sind in sich mindestens teilweise wiederholender Folge innerhalb des Strebverbandes 9 angeordnet, wobei einzelne Felder entstehen. Die Diagonalstreben 10 des Strebverbandes 9 folgen einander bezüglich der Anordnung in Längsrichtung des Untergestells 1 mindestens bereichsweise mit entgegengesetztem Winkel aufeinander. Mindestens bereichsweise innerhalb des Untergestells 1 ist zwischen zwei die Langträger 8 verbindenden Stützstreben 11 jeweils mindestens eine die Langträger 8 verbindende Diagonalstrebe 10 vorgesehen, wobei die in unmittelbarer Folge beiderseits einer Stützstrebe 11 angeordneten Diagonalstreben 10 mindestens bereichsweise innerhalb des Untergestells 1 mit entgegengesetztem Winkel bezüglich der Längsrichtung eines Langträgers 8 angeordnet sind. Die Diagonalstrebe(n) 10 und die ihnen zugeordnete Stützstrebe(n) 11 greifen zweckmäßig jeweils in einem gemeinsamen Knotenpunkt 12 am Langträger 8 an. Mindestens eine Diagonalstrebe 10 und eine benachbarte Stützstrebe 11 sind dabei im gemeinsamen Knotenpunkt 12 am Langträger 8 befestigt. Die Diagonalstreben 10 und die Stützstreben 11 innerhalb des Strebverbandes 9 sind derart mit den Langträgern 8 verbunden, daß von jedem Knotenpunkt 12 eines Langträgers 8 eine quer zu den Langträgern 8 ausgerichtete Stützstrebe 11 und mindestens eine, bevorzugt jedoch zwei mit entgegengesetztem Winkel ausgerichtete Diagonalstreben 10 zum benachbarten Langträger 8 weisen und an diesem befestigt sind. Die Stützstrebe 11 ist an ihrem anderen Ende am benachbarten Langträger 8 in einem Stützpunkt 13 befestigt. Die oder ausgewählte Knotenpunkte 12 und/oder Stützpunkte 13 können als Gelenke ausgebildet sein, wobei sowohl Funktionsgelenke als auch materialelastische Gelenke ausführbar sind.

Insbesondere aus Gründen der gleichmäßigen Verteilung der Verformungen in Untergestell 1 und der Parallelität der Kopfsektionen 2 bei einem Pufferstoß ist es zweckmäßig, die Ausbildung und Anordnung des Strebverbandes 9 bezüglich der Mittelquerebene axialsymmetrisch (räumliche Drehung von 180 ° um die Mittelquerachse) oder bezüglich des Symmetriezentrums zentralsymmetrisch (ebene Drehung um 180 ° um das Symmetriezentrum), mindestens aber gleichartig bzw. ähnlich auszubilden.

Weiter kann es zweckmäßig sein, im Strebverband 9 eine gleiche Anzahl von gegensinnig angeordneten Diagonalstreben 10 vorzusehen und/oder eine gleiche Anzahl von Knotenpunkten 12 auf jedem Langträger 8 anzuordnen.

Innerhalb des Strebverbandes 9 können zwei quer zu den Langträgern 8 ausgerichtete Stützstreben 11 unmittelbar aufeinander folgen, womit im Untergestell 1 ein Freiraum für die Auslaufamaturen geschaffen ist.

Jede Kopfsektion 2 weist einen Sattel 14 zur Anbindung des Aufbaus 15 am Untergestell 1 auf, derart, daß jeder Sattel 14a, 14b das durch ihn abgestützte Ende A, B des Aufbaus 15 in Richtung auf die Quermittelebene des Untergestells 1 festlegt, wobei die Enden A, B des Aufbaus 15 in Richtung auf das jeweils gleichseitig zugeordnete Ende A, B des Untergestells 1 gegen das Untergestell 1 längsverschieblich gehalten sind. Die Kräfte aus einem Pufferstoß werden somit über das Untergestell 1 in das dem Pufferstoß abgewandte Ende des Aufbaus 15 eingeleitet. Dazu weist der Aufbau 15 an seinem Ende A ein aufbauseitiges Anschlagstück 16a auf, dem ein untergestellseitiges Widerlager 17a zugeordnet und an seinem Ende B ein aufbauseitiges Anschlagstück 16b auf, dem ein untergestellseitiges Widerlager 17b zugeordnet ist.

Im Ausführungsbeispiel nach Fig. 3 sind die Anschlagstücke 16a, 16b und die Widerlager 17a, 17b oberhalb der Ebene der Krafteinleitung, die in Höhe der Seitenpuffer ist, angeordnet.

Um eine Durchbiegung der Langträger 8 in Vertikalrichtung gering zu halten, kann eine Anordnung der Anschlagstücke 16a, 16b und des diesen jeweils zugeordneten Widerlagers 17a, 17b in der Ebene der Krafteinleitung, d. h. in der Ebene der Seitenpuffer 4 erfolgen.

Nachfolgend ist die Erfindung bei Beaufschlagung durch einen Auflaufstoß erläutert. Bei einem Auflaufstoß auf der Seite A des Güterwagens wird die Stoßenergie zunächst durch die im Kraftfluß liegenden Seitenpuffer 4, im Regelfall sind am Stoß vier Seitenpuffer 4 beteiligt, in den Grenzen deren maximal gesamten Pufferarbeit verringert. Da der Aufbau 15 auf der Seite A der Stoßeinbringung in Stoßrichtung nicht gegen das Untergestell 1 abgestützt bzw. festgelegt ist und keine Stoßkraft- bzw. Energieeinbringung an diesem Ende A in den Aufbau 15 erfolgt, wird die Stoßkraft bzw. Energie aus dem Pufferstoß nach erschöpftem Pufferhub durch das Untergestell 1 geleitet, wobei ein weiterer Teil der Stoßenergie, abhängig von der konstruktiven Ausbildung, der Federkonstante und der Dämpfungseigenschaft des Untergestells 1, im Untergestell 1 im wesentlichen durch Verformungsarbeit, aber auch durch Reibung und Wärme etc. aufgenommen bzw. abgebaut wird. Durch die erfindungsgemäße Ausbildung des Untergestells 1 als eine in Längsrichtung nachgiebig und zurückstellend ausgebildete Biegestruktur werden erhebliche Anteile der Stoßenergie aufgenommen und Stoßkraft abgebaut. Die Energieaufnahme und der Stoßkraftabbau erfolgen im wesentlichen durch gezielte reversible Biegung der Struktur oder von Teilen der Struktur der Kopfsektionen 2 (Querträger 5, 7; äußere Langträger 6 und ggf. weitere Träger) und/oder der Mittelsektion 3 (Langträger 8 und ggf. weitere Träger) des Untergestells 1. Der Strebverband 9 verbindet und koppelt die Langträger 8 der Mittelsektion 3 derart biegeweich, daß diese zu gezielten, reversiblen Biegeverformungen quer zur Längsrichtung des Untergestells 1 gezwungen werden.

Bei einer Anordnung des Strebverbandes 9 nach Fig. 1 erfolgt bei einem Auflaufstoß eine Biegung des Langträgers 8 am Knotenpunkt 12 um einen bestimmten Biegeweg Δs nach außen. Durch die Ankoppelung des gegenüberliegenden Langträgers 8 mit der Stützstrebe 11 im Stützpunkt 13 wird dieser um den gleichen Weg Δs nach innen versetzt (Fig. 2).

In einem weiteren schematisch dargestellten Ausführungsbeispiel nach Fig. 4 ist ein Untergestell 1 mit mehreren biegenachgiebigen Querträgern 5, 7 ausgebildet und der Strebverband 9 ist axialssymmetrisch angeordnet.

Fig. 5 zeigt ebenfalls schematisch eine Ausbildung eines Strebverbandes 9 in Axialsymmetrie.

Das eingangs beschriebene Untergestell nach Fig. 1 ist wie ein weiteres Ausführungsbeispiel nach Fig. 6 zentralsymmetrisch ausgebildet.

Ein weiteres Ausführungsbeispiel nach Fig. 6 weist unterschiedlich lange Diagonalstreben innerhalb des Strebverbandes 9 und keine Symmetrie bezüglich der Quermittelebene auf.

Ein weiteres Ausführungsbeispiel nach Fig. 8 weist durchgehende äußere Langträger 6 auf. Die äußeren Langträger 6 sind über Stützstreben 11 mit dem benachbarten Langträger 8 verbunden. Durch Ankoppelung der äußeren Langträger 6 werden diese ebenfalls beim Pufferstoß im Stützpunkt 13 um einen bestimmten Weg Δs ausgelenkt, so daß vier Langträger 6, 8 zu Biegeverformungen d. h. zum Stoßkraftabbau herangezogen werden. Weiter ist es prinzipiell möglich, zwischen einem äußeren Langträger 6 und einem benachbarten Langträger 8 zusätzlich Diagonalstreben 10 anzuordnen.

In zwei weiteren Ausführungsbeispielen nach Fig. 9 und Fig. 10 weist das Untergestell 1 ebenfalls durchgehende äußere Langträger 6 auf, die über Diagonalstreben 10 und Stützstreben 11 mit einem benachbarten Langträger 8 verbunden sind, wobei gegenüberliegende Knotenpunkte 12 gegeneinander zwangsfrei angeordnet sind, d. h. bei gegenläufiger Auslenkung im Biegefall entkoppelt sind.

Allen Ausführungsbeispielen gemeinsam ist, daß das Untergestell 1 mindestens zwei reversibel biegenachgiebige Langträger 8 aufweist, die durch einen Strebverband 9 mit Diagonalstreben 10 und Stützstreben 11 miteinander gekoppelt sind.

## Patentansprüche

1. Untergestell für schienengebundene Güterwagen, insbesondere für Kesselwagen und geschlossene Schüttgutwagen, mit mindestens zwei Langträgern als Mittelsektion, die an ihren beiden Enden jeweils mit einer Kopfsektion verbunden sind, die äußere Langträger und mindestens einen Querträger aufweist, wobei im Bereich der beiden Kopfsektionen jeweils ein Sattel zur Anbindung des Aufbaus am Untergestell vorgesehen ist, **dadurch gekennzeichnet**, daß jeder Sattel (14a, 14b) das durch ihn abgestützte Ende (A, B ) des Aufbaus (15) in Richtung auf die Quermittelebene des Untergestells (1) festlegt, daß die Enden (A, B) des Aufbaus (15) in Richtung auf das jeweils zugeordnete Ende (A, B) des Untergestells (1) gegen das Untergestell (1) längsverschieblich gehalten sind, derart, daß Kräfte aus einem Pufferstoß über das Untergestell (1) in das dem Pufferstoß abgewandte Ende (A, B) des Aufbaus (15) eingeleitet werden und daß das Untergestell (1) in Längsrichtung reversibel nachgiebig ausgebildet ist, wobei eine Energieaufnahme und ein nennenswerter Abbau der Pufferstoßkraft durch gezielte reversible Biegeverformung der Trägerstruktur oder von Teilen der Trägerstruktur der Kopfsektionen (2) und/oder der Mittelsektion (3) erfolgt.

2. Untergestell nach Anspruch 1, **dadurch gekennzeichnet**, daß jede Kopfsektion (2) mindestens einen Querträger (5, 7) aufweist, der in horizontaler Ebene in Längsrichtung des Untergestells (1) reversibel biegenachgiebig mit den äußeren Langträgern (6) verbunden ist.

3. Untergestell nach Anspruch 1 oder 2, **dadurch gekennzeichnet**, daß die Mittelsektion (3) mindestens zwei in horizontaler Ebene mit Abstand angeordnete Langträger (8) aufweist, die durch einen Strebverband (9) verbunden sind, der die Langträger (8) reversibel biegeweich miteinander koppelt und diese zu Biegeverformungen quer zur Längsrichtung des Untergestells (1) mindestens in der horizontalen Ebene zwingt.

4. Untergestell nach Anspruch 3, **dadurch gekennzeichnet**, daß der Strebverband (9) als ein in horizontaler Ebene ausgerichteter ebener Strebverband (9) ausgebildet ist.

5. Untergestell nach Anspruch 3, **dadurch gekennzeichnet**, daß der Strebverband (9) als räumlicher Strebverband (9) ausgebildet ist.

6. Untergestell nach einem oder mehreren der Ansprüche 3 bis 5, **dadurch gekennzeichnet**, daß der Strebverband (9) quer zu den Langträgern (8) ausgerichtete Stützstreben (11) aufweist, die bezogen auf die horizontale Ebene im rechten Winkel die Langträger (8) verbindet, und diagonal zu den Langträgern (8) ausgerichtete Diagonalstreben (10) aufweist, die bezogen auf die horizontale Ebene in einem Winkel kleiner oder größer als 90 ° bezüglich der Längsrichtung benachbarte Langträger (8) verbindet.

7. Untergestell nach einem oder mehreren der Ansprüche 3 bis 6, **dadurch gekennzeichnet**, daß der Strebverband (9) aus einzelnen miteinander verbundenen Feldern besteht, in denen die Diagonalstreben (10) und Stützstreben (11) in sich mindestens teilweise wiederholender Folge angeordnet sind.

8. Untergestell nach einem oder mehreren der Ansprüche 3 bis 7, **dadurch gekennzeichnet**, daß die diagonal zu den Langträgern (8) ausgerichteten Diagonalstreben (10) bezüglich der Anordnung in Längsrichtung des Untergestells (1) mindestens bereichsweise mit entgegengesetztem Winkel aufeinander folgen.

9. Untergestell nach einem oder mehreren der Ansprüche 3 bis 8, **dadurch gekennzeichnet**, daß zwischen zwei die Langträger (8) verbindenden und quer zu den Langträgern (8) ausgerichteten Stützstreben (11) mindestens bereichsweise jeweils mindestens eine in diagonaler Ausrichtung die Langträger (8) verbindende Diagonalstrebe (10) vorgesehen ist.

10. Untergestell nach einem oder mehreren der Ansprüche 3 bis 9, **dadurch gekennzeichnet**, daß die mindestens bereichsweise in unmittelbarer Folge beiderseits einer Stützstrebe (11) angeordneten Diagonalstreben (10) mit entgegengesetztem Winkel bezüglich eines Langträgers (8) angeordnet sind.

11. Untergestell nach einem oder mehreren der Ansprüche 3 bis 10, **dadurch gekennzeichnet**, daß eine Stützstrebe (11) und mindestens eine Diagonalstrebe (10) in einem gemeinsamen Knotenpunkt (12) an einem Langträger (8) befestigt sind.

12. Untergestell nach einem oder mehreren der Ansprüche 3 - 11, **dadurch gekennzeichnet**, daß die Knotenpunkte 12 und/oder Stützpunkte 13 als Gelenke ausgebildet sind, wobei die Gelenke als Funktionsgelenke oder materialelastische Gelenke ausgeführt sind.

13. Untergestell nach einem oder mehreren der Ansprüche 3 bis 12, **dadurch gekennzeichnet**, daß mindestens bereichsweise die Diagonalstreben (10) und Stützstreben (11) innerhalb des Strebverbandes (9) derart mit den Langträgern (8) verbunden sind, daß von jedem Knotenpunkt (12) eines Langträgers (8) eine quer zu den Langträgern (8) ausgerichtete Stützstrebe (11) und zwei mit entgegengesetztem Winkel ausgerichtete Diagonalstreben (10) zu einem benachbarten Langträger (8) weisen und an diesem befestigt sind.

14. Untergestell nach einem oder mehreren der Ansprüche 3 bis 13, **dadurch gekennzeichnet**, daß der Strebverband (9) eine gleiche Anzahl von gegensinnig angeordneten Diagonalstreben (10) aufweist.

15. Untergestell nach einem oder mehreren der Ansprüche 3 bis 14, **dadurch gekennzeichnet**, daß der Strebverband (9) eine gleiche Anzahl von Knotenpunkten (12) auf jedem Langträger (8) aufweist.

16. Untergestell nach einem oder mehreren der Ansprüche 1 bis 15, **dadurch gekennzeichnet**, daß das Untergestell (1) zu der Mittelquerebene axialsymmetrisch (räumliche Drehung von 180 ° um die Mittelquerachse) oder zentralsymmetrisch (ebene Drehung von 180 ° um das Symmetriezentrum) ausgebildet ist.

## Claims

1. A chassis for rail-borne freight wagons, in particular for tank wagons and closed bulk freight wagons, with at least two longitudinal carriers which form the central section and which at their two ends are each connected to a head section which comprises external longitudinal carriers and at least one transverse carrier, wherein in the region of the two head sections a respective saddle is provided for coupling the superstructure to the chassis, characterised in that each saddle (14a, 14b) secures that end (A, B), which it supports, of the superstructure (15) in the direction of the central transverse plane of the chassis (1), that the ends (A, B) of the superstructure (15) are retained so as to be longitudinally displaceable in the direction of the respective assigned end (A, B) of the chassis (1) relative to the chassis (1) in such manner that forces arising from a buffer stroke are introduced via the chassis (1) into that end (A, B) of the superstructure (15) facing away from the buffer stroke, and that the chassis (1) is designed to be reversibly resilient in the longitudinal direction, where energy absorption and substantial disintegration of the buffer stroke force take place by purposive, reversible bending deformation of the carrier structure or of parts of the carrier structure of the head sections (2) and/or the central section (3).

2. A chassis as claimed in Claim 1, characterised in that each head section (2) comprises at least one transverse carrier (5, 7) which, in the horizontal plane, in the longitudinal direction of the chassis (1) is connected to the external longitudinal carriers (6) with reversible bending resilience.

3. A chassis as claimed in Claim 1 or 2, characterised in that the central section (3) comprises at least two longitudinal carriers (8) which are spaced from one another in the horizontal plane and which are connected by a brace (9) which connects the longitudinal carriers (8) to one another with reversible bending resilience and subjects the latter to bending deformations transversely to the longitudinal direction of the chassis (,1) at least in the horizontal plane.

4. A chassis as claimed in Claim 3, characterised in that the brace (9) has the form of a planar brace (9) aligned in the horizontal plane.

5. A chassis as claimed in Claim 3, characterised in that the brace (9) has the form of a three-dimensional brace (9).

6. A chassis as claimed in one or more of Claims 3 to 5, characterised in that the brace (9) comprises support struts (11) which are aligned transversely to the longitudinal carriers (8) and which connect the longitudinal carriers (8) at right angles relative to the horizontal plane, and comprises diagonal struts (10) which are aligned diagonally to the longitudinal carriers (8) and which connect adjacent longitudinal carriers (8) at an angle smaller than or greater than 90° relative to the horizontal plane in the longitudinal direction.

7. A chassis as claimed in one or more of Claims 3 to 6, characterised in that the brace (9) consists of individual, interconnected sections in which the diagonal struts (10) and support struts (11) are arranged in an at least partially repetitive sequence.

8. A chassis as claimed in one or more of Claims 3 to 7, characterised in that the diagonal struts (10) which are aligned diagonally to the longitudinal carriers (8) follow one another at least in parts with opposing angles in respect of the arrangement in the longitudinal direction of the chassis (1).

9. A chassis as claimed in one or more of Claims 3 to 8, characterised in that at least one respective diagonal strut (10) which connects the longitudinal carriers (8) in diagonal alignment in disposed, at least in parts, between two support struts (11) which connect the longitudinal carriers (8) and are aligned transversely to the longitudinal carriers (8).

10. A chassis as claimed in one or more of Claims 3 to 9, characterised in that the diagonal struts (10), which are disposed at least in parts in a direct sequence on both sides of a support strut (11), are arranged at opposing angles relative to a longitudinal carrier (8).

11. A chassis as claimed in one or more of Claims 3 to 10, characterised in that one support strut (11) and at least one diagonal strut (10) are attached to a longitudinal carrier (8) at a common junction point (12).

12. A chassis as claimed in one or more of Claims 3 - 11, characterised in that the junction points 12 and/or support points 13 have the form of joints, where the joints are constructed as function joints or material-elastic joints.

13. A chassis as claimed in one or more of Claims 3 to 12, characterised in that at least in parts the diagonal struts (10) and support struts (11) within the brace (9) are connected to the longitudinal carriers (8) in such manner that from each junction point (12) of a longitudinal carrier (8) one support strut (11) aligned transversely to the longitudinal carriers (8) and two diagonal struts (10) aligned at opposing angles face towards an adjacent longitudinal carrier (8) and are attached to the latter.

14. A chassis as claimed in one or more of Claims 3 to 13, characterised in that the brace (9) comprises an equal number of diagonal struts (10) arranged in opposite directions.

15. A chassis as claimed in one or more of Claims 3 to 14, characterised in that the brace (9) comprises an equal number of junction points (12) on each longitudinal carrier (8).

16. A chassis as claimed in one or more of Claims 1 to 15, characterised in that the chassis (1) is constructed to be axially symmetrical (three-dimensional rotation of 180° about the central transverse axis) or centrally symmetrical two-dimensional rotation of 180° about the centre of symmetry) relative to the central transverse plane.

## Revendications

1. Châssis pour wagons de marchandises, notamment pour wagons-citernes et wagons-tombereaux, comportant au moins deux longerons, comme section médiane, qui sont reliés, à leurs deux extrémités, à des sections de tête respectives comportant des longerons extérieurs et au moins une traverse, un support étant prévu dans la zone des deux sections de tête pour la liaison entre carrosserie et châssis, caractérisé en ce que chaque support (14a, 14b) immobilise l'extrémité (A, B) de la carrosserie (15) qu'il supporte en direction du plan médian transversal du châssis (1), en ce que les extrémités (A, B) de la carrosserie (15) sont maintenues mobiles longitudinalement par rapport au châssis (1) en direction de l'extrémité (A, B) respectivement associée de celui-ci, de telle sorte que les forces provenant d'un tamponnement sont introduites par l'intermédiaire du châssis (1) dans l'extrémité (A, B) de la carrosserie (15) opposée au tamponnement, et en ce que le châssis (1) est conçu pour être souple de façon réversible dans le sens longitudinal, étant précisé qu'une absorption d'énergie et une diminution notable de la force de tamponnement ont lieu grâce à une déformation de flexion réversible appropriée de la structure porteuse ou d'éléments de la structure porteuse des sections de tête (2) et/ou de la section médiane (3).

2. Châssis selon la revendication 1, caractérisé en ce que chaque section de tête (2) comporte au moins une traverse (5, 7) qui est reliée souplement, de façon réversible, dans le plan horizontal et dans le sens horizontal du châssis (1), aux longerons extérieurs (6).

3. Châssis selon la revendication 1 ou 2, caractérisé en ce que la section médiane (3) comporte au moins deux longerons (8) disposés suivant un certain écartement dans le plan horizontal, qui sont reliés par un assemblage à entretoises (9) accouplant souplement, de façon réversible, les longerons (8) et forçant ceux-ci à des déformations de flexion transversalement au sens longitudinal du châssis (1), au moins dans le plan horizontal.

4. Châssis selon la revendication 3, caractérisé en ce que l'assemblage à entretoises (9) est conçu comme un assemblage à entretoises plan (9) orienté dans le plan horizontal.

5. Châssis selon la revendication 3, caractérisé en ce que l'assemblage à entretoises (9) est conçu comme un assemblage à entretoises tridimensionnel (9).

6. Châssis selon l'une au moins des revendications 3 à 5, caractérisé en ce que l'assemblage à entretoises (9) comporte des entretoises d'appui (11) orientées transversalement aux longerons (8) et reliant ceux-ci à angle droit par rapport au plan horizontal, et comporte des entretoises diagonales (10) orientées en diagonale par rapport aux longerons (8) et reliant des longerons (8) voisins dans le plan horizontal suivant un angle inférieur ou supérieur à 90° par rapport au sens longitudinal.

7. Châssis selon l'une au moins des revendications 3 à 6, caractérisé en ce que l'assemblage à entretoises (9) se compose de zones individuelles reliées entre elles, dans lesquelles les entretoises diagonales (10) et les entretoises d'appui (11) sont disposées dans un ordre se répétant au moins en partie.

8. Châssis selon l'une au moins des revendications 3 à 7, caractérisé en ce que les entretoises diagonales (10) orientées en diagonale par rapport aux longerons (8) se suivent au moins par zones suivant des angles opposés, par rapport à la disposition dans le sens longitudinal du châssis (1).

9. Châssis selon l'une au moins des revendications 3 à 8, caractérisé en ce qu'il est prévu, entre deux entretoises d'appui (11) reliant les longerons (8) et orientées transversalement à ceux-ci, au moins par zones, au moins une entretoise diagonale (10) reliant les longerons (8) en diagonale.

10. Châssis selon l'une au moins des revendications 3 à 9, caractérisé en ce que les entretoises diagonales (10) disposées au moins par zones des deux côtés d'une entretoise d'appui (11), en se suivant immédiatement, sont disposées suivant des angles opposés par rapport à un longeron (8).

11. Châssis selon l'une au moins des revendications 3 à 10, caractérisé en ce qu'une entretoise d'appui (11) et au moins une entretoise diagonale (10) sont fixées à un longeron (8) dans un noeud d'assemblage commun (12).

12. Châssis selon l'une au moins des revendications 3 à 11, caractérisé en ce que les noeuds d'assemblage 12 et/ou les points d'appui 13 sont conçus comme des joints articulés, ceux-ci étant réalisés sous la forme de joints articulés fonctionnels ou élastiques par leur matériau.

13. Châssis selon l'une au moins des revendications 3 à 12, caractérisé en ce que, au moins par zones, les entretoises diagonales (10) et les entretoises d'appui (11) prévues à l'intérieur de l'assemblage à entretoises (9) sont reliées aux longerons (8) de telle sorte qu'à partir de chaque noeud d'assemblage (12) d'un longeron (8), une entretoise d'appui (11) orientée transversalement aux longerons (8) et deux entretoises diagonales (10) orientées suivant des angles opposés sont dirigées vers un longeron (8) voisin et sont fixées à celui-ci.

14. Châssis selon l'une au moins des revendications 3 à 13, caractérisé en ce que l'assemblage à entretoises (9) comporte un même nombre d'entretoises diagonales (10) disposées en sens inverse.

15. Châssis selon l'une au moins des revendications 3 à 14, caractérisé en ce que l'assemblage à entretoises (9) comporte un même nombre de noeuds d'assemblage (12) sur chaque longeron (8).

16. Châssis selon l'une au moins des revendications 1 à 15, caractérisé en ce que le châssis (1) est conçu suivant une symétrie axiale par rapport au plan transversal médian (rotation dans l'espace de 180° autour de l'axe transversal médian) ou suivant une symétrie centrale (rotation plane de 180° autour du centre de symétrie).
